# EUROPÄISCHE PATENTSCHRIFT

(11) **EP 0 072 049 B1**
(45) Veröffentlichungstag und Bekanntmachung des Hinweises auf die Patenterteilung: **18.09.1985**
(21) Anmeldenummer: 82200848.8
(22) Anmeldetag: 07.07.1982
(51) Int. Cl.: F42B 13/04

(54) **Verfahren zum Befestigen einer ballistischen Haube an einem Geschosskörper**
Process to fasten a ballistic cover to a projectile
Procédé pour attacher une coiffe balistique à un corps de projectile

(30) Priorität: 05.08.1981 CH 5043/81
(43) Veröffentlichungstag der Anmeldung: 16.02.1983
(73) Patentinhaber: Werkzeugmaschinenfabrik Oerlikon-Bührle AG, 8050 Zürich (CH)
(72) Erfinder: Mariaux, Jacques, CH-8704 Herrliberg (CH); Rossmann, Rudolf, CH-8052 Zürich (CH)

## Beschreibung

Die Erfindung betrifft ein Verfahren zum Befestigen einer ballistischen Haube an einem Geschosskörper, der eine glatte Oberfläche zur Aufnahme der Haube aufweist, wobei die ballistische Haube an ihrer am Geschosskörper anliegenden Innenfläche mit Klebstoff versehen wird.

Bei einem bekannten Verfahren dieser Art (siehe FR-A-1 348 590) wird die ballistische Haube mit Hilfe eines Klebstoffes (« Araldite •) auf die Ogive des Geschosskörpers aufgeklebt.

Bei.einem anderen bekannten Verfahren dieser Art (siehe CH-A-622883) wird zur Befestigung der Haube am Geschosskörper eine ringförmige Rille am Geschosskörper erzeugt, und an der ballistischen Haube wird eine ringförmige Rippe gebildet, welche in die Rille des Geschosskörpers eingreift.

Eine solche Rille am Umfang des Geschosskörpers ist wegen ihrer Kerbwirkung an panzerbrechenden Geschossen unerwünscht.

Der Erfindung liegt die Aufgabe zugrunde, einerseits ein verbessertes Klebeverfahren zu schaffen und anderseits ein Befestigungsverfahren für die Haube zu entwickeln, bei dem eine für die panzerbrechende Wirkung des Geschosses nachteilige Rille vermieden wird. Das erfindungsgemässe Verfahren, mit dem diese Aufgabe gelöst wird, ist dadurch gekennzeichnet, dass
a) die ballistische Haube an ihrer am Geschosskörper anliegenden Innenfläche mit ringförmigen verformbaren Rippen versehen wird,
b) der Geschosskörper in einem Spannfutter und
c) die Haube in einem Aufpressfutter zentriert wird, und
d) die mit ringförmigen, verformbaren Rippen und Klebstoff versehene Innenfläche mit Hilfe eines Andrückstempels auf die kegelförmige glatte Oberfläche des Geschosskörpers aufgedrückt wird.

Ein Durchführungsbeispiel des erfindungsgemässen Verfahrens zum Befestigen einer ballistischen Haube an einem Geschosskörper ist im folgenden anhand der beigefügten Zeichnung ausführlich beschrieben. Es zeigt :
Figur 1 eine Ansicht, teilweise im Schnitt eines Geschosskörpers mit ballistischer Haube und mit den Befestigungswerkzeugen,
Figur 2 einen Schnitt durch die ballistische Haube in vergrössertem Massstab.

Gemäss Fig. weist der Geschosskörper 10 an seinem vorderen Ende eine konische Haubenauflage 11 auf. Hinter dieser Haubenauflage 11 befindet sich eine zylindrische Haubenzentrierung 12 und ein konischer Abschnitt 13, an den sich ein zylindrischer Abschnitt 14 anschliesst. Im Heckteil des Geschosskörpers 10 sind zwei Umfangsnuten 15 vorgesehen, welche zur Verankerung des Geschosskörpers 10 in einem nicht dargestellten Treibspiegel dienen. In der konischen, hinteren Stirnfläche 16 ist eine Leuchtsatzhülse 17 verankert. Auf diesen Geschosskörper wird, nach einem im folgenden beschriebenen Verfahren, eine, anhand der Fig.2 beschriebene, ballistische Haube 18 befestigt.

Gemäss Fig. befindet sich der Geschosskörper 10 in einem Spannfutter 19 und die ballistische Haube 18 ragt in ein Aufpressfutter 20. Zum Andrücken der ballistischen Haube 18 an den Geschosskörper 10 dient ein Andrückstempel 21. Der im Spannfutter 19 befindliche Geschosskörper 10 stützt sich schliesslich auf einer Stützhülse 22 ab.

Gemäss Fig. 2 weist die ogivenförmige, ballistische Haube 18 einen Hohlraum auf, der durch drei Abschnitte gebildet wird, nämlich einen vorderen, kegeligen Abschnitt 23, einen hinteren, kegeligen Abschnitt 24 und einen mittleren, zylindrischen Abschnitt 25. Der hintere kegelige Abschnitt 24 mündet in einen zylindrischen Teil 26. Zwischen dem mittleren Abschnitt 25 und dem zylindrischen Teil 26 des hinteren, kegeligen Abschnittes 24 ist eine konische Stützfläche 27 vorgesehen, welche sich auf der konischen Haubenauflage 11 abstützt. Die Innenfläche 28 des hinteren, kegeligen Abschnittes 24 weist eine Anzahl verhältnismässig leicht deformierbare Rippen 29 auf. Vor diesen Rippen 29 ist eine Aussparung 30 zur Aufnahme von Klebstoff 31 vorgesehen (Fig. 1).

Zum Befestigen der ballistischen Haube 18 am Geschosskörper 10 wird zuerst der Geschosskörper 10 in das Spannfutter 19 gesteckt, bis er sich auf der Stützhülse 22 abstützt. Ferner wird die ballistische Haube 18, nachdem sie in der Aussparung 30 mit Klebstoff versehen worden ist, in das Aufpressfutter 20 gesteckt und auf den Geschosskörper 10 aufgepresst. Schliesslich wird mit Hilfe des Andrückstempels 21 die Innenfläche 28 an die glatte Oberdfläche 32 des konischen Abschnittes 13 am Geschosskörper 10 angedrückt.

Dabei werden die Rippen 29 deformiert und ermöglichen so eine genaue Zentrierung der ballistischen Haube 18, wodurch verhindert wird, dass die Haube 18 schräg auf dem Geschosskörper 10 sitzt.

Dank dem beschriebenen Verfahren zur Befestigung der ballistischen Haube 18 am Geschosskörper 10 ist es nicht mehr notwendig, am Geschosskörper 10 Befestigungsrillen für die Befestigung der Haube 18 am Geschosskörper 10 anzuordnen. Dank der konischen Stützfläche 27 der Haube 18, die sich auf der konischen Haubenauflage 11 abstützt und dank der Rippen 29, die sich auf der glatten Oberfläche 32 des konischen Abschnittes 13 am Geschosskörper 10 abstützten, ist eine zuverlässige Zentrierung der Haube 18 auf dem Geschosskörper 10 gewährleistet. Ausserdem wird der zylindrische Teil 26 der Haube 18 mit Pressitz auf die zylindrische Haubenzentrierung 12 aufgeschoben. Ferner gewährleistet der Klebstoff 31 eine zuverlässige Befestigung der Haube 18 am Geschosskörper 10.

## Patentansprüche

1. Verfahren zum Befestigen einer ballistischen Haube (18) an einem Geschosskörper (10), der eine glatte Oberfläche (32) zur Aufnahme der Haube (18) aufweist, wobei die ballistische Haube (18) an ihrer am Geschosskörper (10) anliegenden Innenfläche (28) mit Klebstoff (31) versehen wird, dadurch gekennzeichnet, dass
a) die ballistische Haube (18) an ihrer am Geschosskörper (10) anliegenden Innenfläche (28). mit ringförmigen, verformbaren Rippen (29) versehen wird.
b) der Geschosskörper (10) in einem Spannfutter (19) und
c) die Haube (18) in einem Aufpressfutter (20) zentriert wird und
d) die mit ringförmigen, verformbaren Rippen (29) und Klebstoff (31) versehene Innenfläche (28) mit Hilfe eines Andrückstempels (21) auf die kegelförmige, glatte Oberfläche (32) des Geschosskörpers (10) aufgedrückt wird.

2. Verfahren nach Anspruch 1, dadurch gekennzeichnet, dass an der Innenfläche (28) eine Aussparung (30) vorgesehen ist, welche mit Klebstoff (31) gefüllt wird.

## Claims

1. Method for the attachment of a ballistic hood (18) at a projectile body (10), possessing a conical smooth surface (32) for receiving the hood (18), with adhesive material (31) on an inner surface (28) of said hood (18) contacting said smooth surface (32) of said projectile body (10), characterised in that :
a) the ballistic hood (18) is provided at said inner surface (28) intended to contact said projectile body (10) with ring-shaped deformable ribs (29) ;
b) the projectile body (10) is centered in a first centering tool (19) ;
c) the ballistic hood (18) is centered in a second centering tool (20) ;
d) the inner surface (28) of the ballistic hood (18) provided with the ring-shaped deformable ribs (29) and the adhesive material (21) is pressed by means of a pressing tool (21) onto the conical smooth surface (32) of the projectile body (10).

2. Method as defined in claim 1, further including the steps of :
- providing a ring-shaped recess (30) at the inner surface (28) of said hood (18) and
- filling said recess (30) with an adhesive material (31).

## Revendications

1. Procédé pour attacher une coiffe balistique (18) sur un corps de projectile (10) qui présente une surface supérieure (32) lisse pour recevoir la coiffe (18), la coiffe balistique (18) étant munie de colle (31) au niveau de la surface intérieure (28) s'appliquant contre le corps de projectile (10), caractérisé en ce que :
a) on munit la surface intérieure (28) de la coiffe balistique (18) s'appliquant contre le corps de projectile (10), de nervures déformables (29),
b) on centre le corps de projectile (10) dans une garniture de serrage (19) et,
c) la coiffe (18) dans une garniture de pression (20), et
d) on presse la surface intérieure (28) munie de nervures annulaires déformables (29) et de colle (31) à l'aide d'un poussoir (21) sur la surface supérieure conique lisse (32) du corps de projectile (10).

2. Procédé selon la revendication 1, caractérisé en ce qu'il est prévu une cavité (30) dans la surface intérieure (28), cavité qui est remplie de colle (31).
